# EUROPÄISCHE PATENTSCHRIFT

(11) **EP 0 001 742 B1**
(45) Veröffentlichungstag und Bekanntmachung des Hinweises auf die Patenterteilung: **17.03.1982**
(21) Anmeldenummer: 78100772.9
(22) Anmeldetag: 28.08.1978
(51) Int. Cl.: F01P 11/02, F16K 15/18

(54) **Kühlwasserausgleichsbehälter für einen Wasserkühler einer Brennkraftmaschine**
Receptacle for balancing the cooling water of a combustion engine
Vase d'expansion pour le radiateur de refroidissement d'un moteur à combustion

(30) Priorität: 29.10.1977 DE 2748741
(43) Veröffentlichungstag der Anmeldung: 16.05.1979
(73) Patentinhaber: Magirus - Deutz Aktiengesellschaft, D-7900 Ulm / Donau (DE)
(72) Erfinder: Bartsch, Erhard, D-7911 Nersingen (DE)

## Beschreibung

Die Erfindung bezieht sich auf einen Kühlwasserausgleichsbehälter für einen Wasserkühler einer Brennkraftmaschine, der über eine Ausgleichsleitung am Wasserkühler anschliessbar ist, der eine mittels einem Deckel verschließbare Einfüllöffnung hat und in dem ein den plötzlichen Rückfluß von Kühlwasser vom Wasserkühler in den Ausgleichsbehälter verhinderndes Ventil angeordnet ist.

Aus der DE - A - 25 31 629 ist ein Kühlsystem für eine wassergekühlte Brennkraftmaschine bekannt, bei dem unmittelbar an einer Seitenwand eines Kühlers ein Ausgleichsbehälter über je einen in Bodennähe und einen im Oberteil angeordneten Kanal angeschlossen ist. In den Kanälen ist je ein Rückschlagventil angeordnet, wobei das untere Ventil den Rückfluß von Kühlmittel aus dem Kühler in den Ausgleichsbehälter und das obere Ventil den Durchfluß bon Kühlmittel aus dem Ausgleichsbehälter in den Kühler verhindert. Weiterhin ist aus der US - A - 3.863.690 ein Kühler für eine wassergekühlte Brennkraftmaschine bekannt, bei dem auf den Kühlereinfüllstutzen ein Vorratsbehälter aufgesteckt ist. Die Durchlaßöffnung zwischen Vorratsbehälter und Kühler wird beherrscht von einer Ventilvorrichtung, die über eine Betätigungsstange von außen nach Bedarf manuell geöffnet bzw. geschlossen werden kann. Darüber hinaus ist die. Ventilvorrichtung so ausgebildet, daß bei einem Überdruck im Kühler das Ventil die Verbindung zum Vorratsbehälter sowie einer zwischengeschalteten Überlaufleitung öffnet.

Die bekannten Ventilvorrichtungen haben den Nachteil, daß bei einer zu starken Überhitzung der Brennkraftmaschine und durch den dabei entstehenden Überdruck im Kühlsystem ein Großteil an Kühlflüssigkeit über den Ausgleichs- bzw. Vorratsbehälter nach außen entweichen kann. Die Folge davon ist, daß nach Abkühlung der Brennkraftmaschine das Kühlsystem eine zu geringe Menge an Kühlflüssigkeit aufweist.

Ein weiterer Nachteil besteht darin, daß die Ventilvorrichtungen jeweils das Auffüllen des Kühlsystems mit Kühlwasser behindern.

Ausgehend von diesem Stand der Technik liegt der Erfindung die Aufgabe zugrunde, für eine wassergekühlte Brennkraftmaschine mit einem Wasserkühler und einem Ausgleichsbehälter eine Ventilvorrichtung zu schaffen, die einmal bei einer Überhitzung der Brennkraftmaschine verhindert, daß Kühlflüssigkeit aus dem Kühlsystem in den Ausgleichsbehälter bzw. Vorratsbehälter zurückfließen kann und zum andern ein ungestörtes Auffüllen des Kühlsystems mit Kühlflüssigkeit gewährleistet.

Gemäß der Erfindung wird die Aufgabe dadurch gelöst, daß an der Innenseite des Deckels ein Rohr befestigt ist, das bis in den Anschlußstutzen der Ausgleichsleitung reicht, wobei zwischen dem vorderen Ende des Rohres und der Ausgleichsleitung eine Dichtung angeordnet ist und daß in dem vorderen Ende des Rohres das Ventil in einer Ventilkammer angeordnet ist die über Öffnungen im Rohr mit der Ausgleichsleitung sowie mit dem Ausgleichsbehälter verbunden ist.

Durch die erfindungsgemäße Ventilvorrichtung werden die Nachteile der bekannten Ventilvorrichtungen beseitigt.

In der Zeichnung ist ein Ausführungsbeispiel der Erfindung dargestellt.

Es zeigen:
Fig. 1 in einem senkrechten Querschnitt einen Kühlwasserausgleichsbehälter mit einem am Deckel der Einfüllöffnung befestigten Rohr und dem innerhalb des Rohres angeordneten erfindungsgemäßen Ventil.
Fig. 2 den Ausgleichsbehälter aus Fig. 1 mit für den Einfüllvorgang herausgezogenen Rohr.

Eine nicht dargestellte wassergekühlte Brennkraftmaschine hat zur Kühlung der heißen Zylinderwände innerhalb des Maschinengehäuses Kühlwasserkanäle, die über Kühlwasserleitungen durch einen Wasserkühler miteinander verbunden sind. Über dem höchsten Punkt des Kühlsystems ist in der Nähe der Brennkraftmaschine ein Ausgleichsbehälter 7 angeordent, der über eine ebenfalls nicht dargestellte Ausgleichsleitung an den Wasserkühler angeschlossen ist. Der Ausgleichsbehälter 7 hat die Aufgabe, Volumenänderungen des Kühlwassers beim Erwärmen oder Abkühlen auszugleichen. Darüber hinaus wird über den Ausgleichsbehälter das Kühlsystem mit Kühlflüssigkeit gefüllt. Für das Einfüllen von Kühlflüssigkeit sind am Behälter ein oder mehrere Einfüllöffunungen 9 vorgesehen, die durch einen Deckel 10 verschlossen sind. Der Ausgleichsbehälter 7 hat im Boden 15 eine Erweiterung 21, an die sich ein Anschlußstutzen 17 zur Befestigung der Ausgleichsleitung anschließt.

Gemäß der Erfindung ist an der Innenseite des Deckels 10 ein Rohr 19 befestigt, das mit seinem vorderen Ende 20 in die Erweiterung 21 mündet und dadei über eine Dichtung 24 auf einer Schulter 25 der Erweiterung dicht aufliegt. Innerhalb des vorderen Endes des Rohres 19 ist eine Ventilkammer 22 vorgesehen, in der das Rückschlagventil 13 untergebracht ist. Die Ventilkammer 22 ist über eine Öffnung 23 in der Stirnseite des Rohres 19 mit dem Anschlußstutzen 17 der Ausgleichsleitung und über Öffnungen 26 mit dem Innenraum des Ausgleichsbehälters 7 verbunden.

Das Ventil 13 dient zur Steuerung der Rückströmung von Ausdehnungswasser aus dem Kühlsystem in den Ausgelichsbehälter 7. Im normalen Betrieb der Brennkraftmaschine ist das Ventil 13 geöffnet, d.h., zwischen Ausgleichsbehälter und Kühlsystem besteht eine ständige Verbindung über die Öffnungen 23 und 26, so daß Volumenänderungen des Kühlwassers beim Erwärmen oder Abkühlen stetig ausgeglichen werden. Bei einer plötzlichen und all zu starken Erwärmung des Kühlwassers - z.B. durch einen sogenannten Thermoschock - wird über das Ventil 13 die Verbindung zum Ausgleichsbehälter 7 abgesperrt und damit eine Rückströmung von Ausdehnungswasser aus dem Kühlkreislauf in den Ausgleichsbehälter verhindert.

Um zu vermeiden, daß durch das Ventil 13 der Auffüllvorgang behindert wird, z.B. dadurch, daß während des Auffüllens durch aufsteigende Luftblasen aus dem Kühlsystem das Ventil die Verbindung vom Ausgleichsbehälter zum Kühlkreislauf abschließt, wird das Ventil 13 mit dem Abschrauben des Deckels 10 zusammen mit dem Rohr 19 aus dem Ausgleichsbehälter 7 herausgenommen.

## Patentansprüche

Kühlwasserausgleichsbehälter (7) für einen Wasserkühler einer Brennkraftmaschine, der über eine Ausgleichsleitung am Wasserkühler anschliessbar ist, der eine mittels einem Deckel (10) verschließbare Einfüllöffnung (9) hat und in dem ein den plötzlichen Rückfluß von Kühlwasser vom Wasserkühler in den Ausgleichsbehälter (7) verhinderndes Ventil (13) angeordnet ist, dadurch gekennziechnet, daß an der Innenseite des Deckels (10) ein Rohr (19) befestigt ist, das bis in den Anschlußstutzen (17) der Ausgleichsleitung reicht, wobei zwischen dem vorderen Ende (20) des Rohres und der Ausgleichsleitung eine Dichtung (24) angeordnet ist, und daß in dem vorderen Ende (20) des Rohres (19) das Ventil (13) in einer Ventilkammer (22) angeordnet ist, die über Öffnungen (23 bzw. 26) im Rohr (19) mit der Ausgleichsleitung sowie dem Ausgleichsbehälter (7) verbunden ist.

## Revendications

Réservoir compensateur d'eau de refroidissement (7) pour radiateur de moteur à combustion, prévu pour être raccordé au radiateur par l'intermédiaire d'une conduite de compensation, qui possède un orifice de remplissage (9) pouvant être fermé par un couvercle (10), et dans lequel est disposé un clapet (13) empêchant le reflux subit de l'eau de refroidissement du radiateur vers le réservoir compensateur (7), caractérisé en ce que la paroi intérieure du couvercle (10) porte un tube (19) qui se prolonge jusqu'au manchon de raccordement (17) de la conduit de compensation, un joint d'étachéité (24) étant disposé entre l'extrémité frontale (20) du tube (19) et la conduite de compensation, et que l'extrémité frontale (20) du tube (19) loge le clapet (13) dans une chambre à clapet (22) communicant par des orifices (23, resp. 26) du tube (19) avec la conduite de compensation ainsi qu'avec le réservoir compensateur (7).

## Claims

A cooling water expansion reservoir (7) for a water radiator of an internal combustion engine, which reservoir is connectable to the radiator via an expansion pipe and is provided with-an inlet (9) sealable by means of a cover (10), and in which a valve (13) serving to prevent a sudden return of cooling water from the radiator into the expansion reservoir (7) is disposed, characterised in that a tube (19) which extends into a connecting socket (17) of the expansion pipe is secured at one end to the inner face of the cover (10), a seal (24) being disposed between the other end (20) of the tube and the expansion pipe, and in that the valve (13) is disposed in a valve chamber (22) adjoining said other end (20) of the tube (19), the valve chamber communicating with the expansion pipe and the expansion tank (7) through apertures (23 and 26 respectively) in the tube (19).
